# EUROPÄISCHE PATENTANMELDUNG

(11) **EP 4 775 282 A1**
(43) Veröffentlichungstag der Anmeldung: **15.07.2026**
(21) Anmeldenummer: 25227140.8
(22) Anmeldetag: 24.12.2025
(51) Int. Cl.: A63F 9/06, A63F 9/12

(54) **PUZZLE ZUM ERSTELLEN EINES ZUSAMMENGESETZTEN ZIELOBJEKTS, COMPUTERSIMULATION, COMPUTERPROGRAMMPRODUKT**

(30) Priorität: 08.01.2025 DE 102025100472
(71) Anmelder: COOC GmbH, 40235 Düsseldorf (DE)
(72) Erfinder: Haupt, Kai, 40235 Düsseldorf (DE)
(74) Vertreter: Michalski Hüttermann & Partner mbB

(57) **Zusammenfassung**

Die Erfindung betrifft ein Puzzle (1) zum Erstellen eines aus mehreren Puzzleteilen (10) in eine Höhenrichtung (Z) und zwei Breitenrichtungen (X, Y) auf einem Untergrund (U) zusammengesetzten Zielobjekts (2), beispielsweise Pyramide oder Quader, das Puzzle (1) aufweisend die mehreren Puzzleteile (10), wobei
die mehren Puzzleteile (10) eingerichtet sind, durch flächig aneinander anliegende korrespondierende Kontaktabschnitte (12) zumindest längs der zwei Breitenrichtungen (X, Y) lagefixiert zueinander und/oder formschlüssig aneinander festgelegt zu sein.

## Beschreibung

Die Erfindung betrifft ein Puzzle, beispielsweise ein Puzzle mit mehreren Puzzleteilen und zum Erstellen eines aus den mehreren Puzzleteilen auf einem Untergrund zusammengesetzten Zielobjekts.

Puzzles sind bekannt und erfreuen sich großer Beliebtheit bei unterschiedlichen Altersgruppen. Sie dienen sowohl der Unterhaltung als auch der Förderung von kognitiven, motorischen und visuellen Fähigkeiten.

Ein Puzzle besteht typischerweise aus einer Vielzahl von Puzzleteilen, die in eine bestimmte Anordnung gebracht werden müssen, um ein daraus zusammengesetztes Zielobjekt zu bilden.

Der Erfindung liegt die Aufgabe zugrunde, Lösungen in Bezug auf Puzzles anzugeben, die sich durch verbesserte Eigenschaften hinsichtlich Handhabung, Zusammenbau und Vielfalt des Zielobjekts auszeichnen. Ferner ist es eine Aufgabe, eine erhöhte Benutzerfreundlichkeit zu ermöglichen und technische Verbesserungen bzw. Funktionserweiterungen anzugeben. Insbesondere sollen Nachteile des Standes der Technik vermieden oder zumindest im Wesentlichen reduziert werden.

Die Erfindung ist durch die in den unabhängigen Ansprüchen angegebenen Merkmale definiert. Bevorzugte Ausgestaltungen sind in den Unteransprüchen, in der Beschreibung und in den Zeichnungen angegeben, die jeweils einzeln oder in Kombination einen Aspekt der Erfindung darstellen können.

Insbesondere wird die Aufgabe gelöst durch ein Puzzle zum Erstellen eines aus mehreren Puzzleteilen in eine Höhenrichtung und zwei Breitenrichtungen auf einem Untergrund zusammengesetzten Zielobjekts, beispielsweise Pyramide oder Quader, das Puzzle aufweisend die mehreren Puzzleteile. Insbesondere weist jedes der mehreren Puzzleteile mindestens einen Kontaktabschnitt auf. Insbesondere sind unter jeweils zwei oder mehr der mehreren Puzzleteile zueinander korrespondierende Kontaktabschnitte vorgesehen, die bei zusammengesetztem Zielobjekt flächig aneinander anliegen. Insbesondere ist vorgesehen, dass die zueinander korrespondierenden Kontaktabschnitte unter allen Kontaktabschnitten jeweils einzigartig dreidimensional geformt sind und/oder die mehreren Puzzleteile einen Anteil von 50%, 70%, 90%, oder mehr an untereinander einzigartig dreidimensional geformten Puzzleteilen umfassen. Insbesondere sind die mehren Puzzleteile eingerichtet, durch (die) flächig aneinander anliegende(n) korrespondierenden Kontaktabschnitte zumindest längs der zwei Breitenrichtungen lagefixiert zueinander und/oder formschlüssig aneinander festgelegt zu sein.

Mit anderen Worten, beispielsweise, wird ein dreidimensionales Puzzle vorgeschlagen, dessen Puzzleteile eine, insbesondere im Grunde komplexe, dreidimensionale Form aufweisen und zur flächigen Anlage aneinander vorgesehen sind. Die Puzzleteile können sich aneinander verkeilen oder verhaken und/oder sich gegenseitig blockieren bzw. fixieren, so dass das Puzzle bei richtiger Zusammensetzung stabil ist, und typischerweise bei falscher Zusammensetzung instabil ist und/oder die Puzzleteile nicht flächig aneinander anliegen. Zumindest die Hälfte aller Puzzleteile weist eine einzigartige Gestalt unter allen Puzzleteilen auf und/oder alle aneinander liegenden Flächen bzw. Flächenpaare der Puzzleteile sind einzigartig in ihrer Gestalt.

Eine Idee ist, dassjedes Puzzleteil von oben platziert wird, und dass ein korrekt platziertes Puzzleteil nicht seitwärts beweglich ist. Eine geometrische Ausgestaltung der Puzzleteile bzw. der korrespondierenden Kontaktabschnitte ist daher insbesondere so, dass alle Puzzleteile längs der Höhenrichtung bzw. "von oben" abgelegt werden können. Es ist bevorzugt so, dass jedes Puzzleteil immer nur von oben abgelegt wird und kein Puzzleteil jemals von der Seite bzw. in Breitenrichtung gesteckt/platziert werden muss, um das Zielobjekt zusammenzusetzen. Beispielsweise können die mehreren Puzzleteile so ausgestaltet sein, dass das zusammengesetzte Zielobjekt von unten nach oben zu erstellen ist, und/oder dass jedes Puzzleteil beim Zusammensetzen des Zielobjekts längs der Höhenrichtung, insbesondere ausschließlich längs der bzw. parallel zur Höhenrichtung und/oder ohne Bewegung in eine oder beide der zwei Breitenrichtungen, auf dem Untergrund oder auf bereits abgelegten Puzzleteilen ablegbar, insbesondere abzulegen, ist. Insbesondere kann vorgesehen sein, dass Puzzleteile aufeinander abgelegt bzw. in Höhenrichtung aneinander gebracht werden müssen, damit die korrespondierende Kontaktabschnitte in Kontakt kommen. Beispielsweise ist das zusammengesetzte Zielobjekt in die mehreren Puzzleteile zerlegt. Es kann verstanden werden, dass die mehreren Puzzleteile Bruchstücke sind, aus denen das Zielobjekt zusammengesetzt bzw. durch Zusammensetzen erstellt werden kann. Es ist denklogisch, dass Bruchstücke in richtiger Zusammensetzung flächig an korrespondierenden Kontaktabschnitten bzw. an ihren Bruchflächen aneinander anliegen.

Beispielsweise ist das Puzzle als schwerkraftunterstützt stabiles Puzzle ausgebildet. Die Schwerkraft wirkt zumindest im Wesentlichen entlang der Höhenrichtung bzw. quer zum Untergrund. In die Breitenrichtungen sind die Puzzleteile bei zusammengesetztem Zielobjekt durch den Formschluss gegeneinander prinzipiell hinreichend fixiert, so dass kleinere Impulse oder Erschütterungen das Puzzle nicht zum Auseinanderfallen brächten. Hingegen würde bei fiktivem Wegfall der Schwerkraft oder bei Kippen des zusammengesetzten Zielobjekts die Stabilität gefährdet, da Puzzleteile sich voneinander trennen könnten. Auch wenn das zusammengesetzte Zielobjekt ein symmetrischer Würfel sein mag, ist es in der Praxis nach der hier vorgeschlagenen Ausgestaltung regelmäßig so, dass der Würfel ausgehend von einer bestimmten Würfelseite aufgebaut werden kann, nicht jedoch zwangsläufig von mehreren oder allen Würfelseiten.

Beispielsweise verwirklicht die Erfindung den Gedanken, dass das Zielobjekt aus einer Menge an zersplitterten Einzelteilen zusammenzusetzen ist. Zersplitterte Einzelteile sind regelmäßig einzigartig geformt, so dass meist jedes Einzelteil nur einen einzigen, bestimmten Platz im Zielobjekt haben wird. Es gilt, diesen bestimmten Platz zu finden. Das macht das Puzzle besonders knifflig, spannend und herausfordernd.

Vorzugsweise kommt die Form jedes Puzzleteils bzw. jede Elementform nur ein einziges Mal vor. Das verhilft dazu, dass Puzzleteile inhärent einzigartige Positionen aufweisen können, die es beim Zusammenbau herauszufinden gilt.

Die Höhenrichtung und die Breitenrichtungen verlaufen insbesondere senkrecht zueinander bzw. spannen drei zueinander orthogonale Richtungen auf. Die Höhenrichtung entspricht bevorzugt zumindest im Wesentlichen der Schwerkraftrichtung. Der Untergrund ist beispielsweise eine zumindest im Wesentlichen horizontale Oberfläche, beispielsweise eine Tischoberfläche oder dergleichen.

Es ist möglich, dass die Schwerkraftrichtung nicht exakt der Höhenrichtung entspricht bzw. dieser nur im Wesentlichen entspricht, beispielsweise wenn der Untergrund schief ist. In der Praxis sind Untergründe nämlich selten ideal horizontal. Beispielsweise kann das Zielobjekt auch dann durch Zusammensetzen der mehreren Puzzleteile erstellt werden, wenn eine Abweichung zwischen Schwerkraftrichtung und Höhenrichtung bzw. eine Neigung des Untergrunds um höchstens 1 Grad oder höchstens 2 Grad oder höchstens 5 Grad oder höchstens 10 Grad vorliegt. Anders gesagt kann das Zielobjekt gegenüber der Schwerkraftrichtung entsprechend geneigt werden, ohne dass seine Stabilität wesentlich gefährdet wird.

Die Puzzleteile sind beispielsweise kompakte Einzelteile, die sich aneinander anlegen lassen, um zusammen und bei richtiger Zusammensetzung, insbesondere Anordnung und Relativposition, das Zielobjekt bilden können. Das Zielobjekt ist im Grunde das aus den Puzzleteilen bildbare bzw. baubare bzw. zusammensetzbare Konstrukt, von dem jedes Puzzleteil einen Anteil ausfüllen kann.

Die Kontaktabschnitte können auch als Bruchflächen bzw. Kontaktflächen verstanden werden, die sich vielfältig quer bzw. schräg durch das Zielobjekt ziehen können. Insbesondere hat jedes Puzzleteil zumindest einen Kontaktabschnitt bzw. eine Kontaktfläche. Ein Kontaktabschnitt kann sehr komplex bzw. einzigartig geformt sein, wie eben auch aus der Praxis bekannte Bruchflächen zersplitterter Objekte es sein können. Es soll verstanden werden, dass Kontaktabschnitte, die zueinander gehörig sind bzw. zueinander passen, im Wesentlichen vollflächig aneinander anliegen können. Wenn alle Puzzleteile korrekt zum Zielobjekt zusammengebaut sind, liegen alle zueinander gehörigen Kontaktabschnitte mindestens paarweise flächig oder vollflächig aneinander an. Dabei können auch mehr als zwei Kontaktabschnitte aneinander anliegen, beispielsweise wenn eben die "Verwurzelung" der Bruchflächen komplex ausgestaltet ist und sich vielfältig bzw. stark verästelt durch das Zielobjekt erstreckt. Beispielsweise sind zwei oder mehr Kontaktabschnitte an einem Puzzleteil durch Körperkanten und/oder im Wesentlichen durchgehende Linien und/oder durch eine unterschiedliche Ausrichtung voneinander getrennt.

Jedes Puzzleteil weist regelmäßig mindestens einen Kontaktabschnitt oder mehrere davon auf. Insoweit sind beispielsweise mindestens so viele Kontaktabschnitte vorgesehen wie es Puzzleteile gibt. Indem zueinander korrespondierende Kontaktabschnitte unter allen Kontaktabschnitten einzigartig dreidimensional geformt sind, gibt es regelmäßig nur eine Möglichkeit, die Kontaktabschnitte korrekt zusammenzubringen. Anders gesagt ist zumindest die Hälfte aller Kontaktabschnitte aus allen Kontaktabschnitten in Form bzw. Topographie ein Unikat. Die Einzigartigkeit betrifft beispielsweise die Gestalt bzw. Form von Kontaktabschnitten. Beispielsweise sind die Kontaktabschnitte mit dreidimensionaler Form abweichend von einer Ebenenform ausgestaltet. Es wird eine Art Schlüssel-Schloss-Prinzip verwirklicht, das nur einen einzigartigen Zusammenbau zulässt.

Indem ein Anteil von 50% oder mehr an untereinander einzigartig dreidimensional geformten Puzzleteilen vorgesehen ist, gibt es regelmäßig zumindest eine begrenzte Anzahl an Möglichkeiten, die Puzzleteile korrekt zusammenzubringen. Anders gesagt ist zumindest die Hälfte aller Puzzleteile aus allen Puzzleteilen in Form bzw. Topographie ein Unikat. Insoweit ist es möglich, dass mehrere Puzzleteile doppelt existieren. Das mag den Schwierigkeitsgrad beeinflussen. Beispielsweise gibt es einheitliche Eckteile bzw. Randteile, die letztlich auch den ästhetischen Eindruck sowie die Herstellungskosten positiv beeinflussen können.

Indem die mehreren Puzzleteile eingerichtet sind, durch (die) flächig aneinander anliegende(n) korrespondierenden Kontaktabschnitte zumindest längs der zwei Breitenrichtungen lagefixiert zueinander und/oder formschlüssig aneinander festgelegt zu sein, wird die Stabilität des zusammengesetzten Zielobjekts sichergestellt. Anders gesagt, beispielsweise, fixieren sich die mehreren Puzzleteile untereinander und können nicht horizontal aus dem Zielobjekt herausbewegt werden. Es erfordert regelmäßig auch eine Bewegung in die Hochrichtung, um korrespondierende Kontaktabschnitte in dem zusammengesetzten Zielobjekt voneinander zu trennen, woraus die Stabilität prinzipiell maßgeblich resultiert. Die Lagefixierung bzw. der Formschluss meint dabei beispielsweise, dass sich richtig bzw. zutreffend angeordnete Puzzleteile im zusammengesetzten Zielobjekt gegenseitig verkeilen oder blockieren. Man kann beispielsweise kein Puzzleteil parallel zu einer Breitenrichtung aus dem Zielobjekt herausziehen, ohne durch zumindest ein weiteres Puzzleteil blockiert zu werden. So kann beispielsweise ermöglicht werden, dass leichte Erschütterungen bzw. Impulse in Breitenrichtungen das Puzzle nicht einfach zum Zerfallen bewegen können.

Korrespondierende Kontaktabschnitte können, zumindest bereichsweise, negativ bzw. spiegelbildlich zueinander ausgebildet sein, um flächig aneinander anzuliegen.

Insbesondere weisen einige oder alle der Puzzleteile jeweils ein Identifikationsmerkmal auf. Mit dem Identifikationsmerkmal kann das jeweilige Puzzleteil identifiziert werden. Über die Identifikation gelingt es, Lösungshinweise zuzuordnen. Beispielsweise weist eine Bedienungsanleitung des Puzzles den Identifikationsmerkmalen zuordenbare Lösungshinweise auf.

Das Puzzle ist insbesondere ein dreidimensionales Puzzle. Ein dreidimensionales Puzzle ist beispielsweise durch eine Zerlegung eines Zielobjekts bzw. Zielkörpers, z. B. typischerweise, aber nicht notwendigerweise ein Vollkörper, anhand von einfachen oder komplexen Schnitten durch die Körpergeometrie bereitstellbar. Auf das zusammengesetzte Puzzle wirken im Wesentlichen keine Kräfte in Breitenrichtrungen bzw. X- und X-Richtungen, bezüglich der Höhenrichtung bzw. Z-Richtung wirkt hingegen die Schwerkraft. Dabei kann die Schwerkraft auf das Puzzle bzw. die Puzzleteile sowohl stabilisierend als auch destabilisierend wirken.

Vor diesem Hintergrund kann das Puzzle bzw. das zusammengesetzte Zielobjekt grundsätzlich folgende drei Stabilitätszustände einnehmen: stabil, latent instabil, und instabil bzw. manifest instabil.

Das Puzzle, genauer gesagt das zusammengesetzte Zielobjekt, ist beispielsweise dann stabil, wenn - insbesondere unter Ignorierung von Haft- und/oder Gleitreibung zwischen Puzzleteilen - auch beliebig kleine Impulse längs der Breitenrichtungen bzw. X- und/oder X-Richtungen nicht dazu führen, dass Puzzleteile ihre jeweilige Position so verändern, dass das Zielobjekt "zerbricht" bzw. auseinanderfällt bzw. die Puzzleteile schwerkraftunterstützt ihre Position(en) verlassen.

Das Puzzle, genauer gesagt das zusammengesetzte Zielobjekt, ist beispielsweise dann instabil bzw. manifest instabil, wenn beim Zusammensetzen der Puzzleteile an ihrejeweils richtige Stelle einzelne Puzzleteile - insbesondere unter Ignorierung von Haft- und/oder Gleitreibung zwischen Puzzleteilen - ausschließlich aufgrund der unmittelbar wirkenden Schwerkraft ihre jeweilige Position verändern, und insbesondere infolge dessen bzw. der Schwerkraft das Zielobjekt "zerbricht" bzw. auseinanderfällt. Dies ist einfach vorstellbar bei einem schräg zum Untergrund verlaufenden ebenen Schnitt durch einen Würfel, bei dem anschließend das obere Teil der zwei Würfelteile schwerkraftunterstützt gegenüber dem unteren Teil der zwei Würfelteile wegrutscht.

Das Puzzle, genauer gesagt das zusammengesetzte Zielobjekt, ist beispielsweise dann latent instabil, wenn nach dem Zusammensetzen aller Puzzleteile an die jeweils richtige Stelle es nur deshalb nicht zu einem "Zusammenbruch" bzw. Auseinanderfallen des Zielobjekts kommt, weil keine Erschütterungen, Impulse und/oder minimale Kräfte längs der Breitenrichtungen bzw. X- und/oder X-Richtungen aufkommen. Beliebig kleine solcher Erschütterungen etc. führten jedoch dazu, dass Puzzleteile ihre jeweilige Position verändern, so dass sich Puzzleteile bewegten. Dies ist einfach vorstellbar bei einem horizontal zum Untergrund verlaufenden Schnitt durch einen Würfel, bei dem anschließend das obere Teil der zwei Würfelteile unbeweglich auf dem unteren Teil der zwei Würfelteile ruht (und mithin nicht gegenüber dem unteren Teil der zwei Würfelteile wegrutscht), aber bei einer kleinen Erschütterung etc. in die Breitenrichtungen bzw. X- und/oder X-Richtungen sich bewegten.

Vorgeschlagen wird z. B., dass ein zusammengesetztes Zielobjekt auf Grundlage stabiler Zerlegungen in die mehreren Puzzleteile zerlegt wird. Instabile und latent instabile Zerlegungen sind bevorzugt zu vermeiden oder ausgeschlossen. Hier gilt es darauf hinzuweisen, dass das Zielobjekt selbst stabil zusammengesetzt sein soll, mithin aber die Stabilität während des Zusammensetzens zum Zielobjekt bzw. die Stabilität bezogen auf vereinzelte Anordnungen von Puzzleteilen durchaus (vorübergehend!) latent instabil oder instabil sein mag; hier schafft letztlich das Zusammenwirken aller Puzzleteile zum zusammengesetzten Zielobjekt Abhilfe, um diese (vorübergehenden) lokalen Instabilitäten zu entkräften.

In einer schwierigeren Ausgestaltung des Puzzles ist es möglich, dass falsche Puzzleteile bzw. Falschpuzzleteile vorgesehen sind, die nicht Teil der mehreren Puzzleteile sind. Die Falschpuzzleteile können in ihrer Gestalt an die mehreren Puzzleteile erinnern bzw. diesen ähnlich sein und optional auch vermeintliche Sichtabschnitt(e), Kontaktabschnitt(e) und/oder Bodenabschnitt(e) aufweisen. Es ist jedoch bevorzugt so, dass die Falschpuzzleteile keine korrespondierenden Kontaktabschnitte und/oder keine Sichtabschnitte und/oder Bodenabschnitte so wie die mehreren Puzzleteile aufweisen, um insoweit auch nicht zum zusammengesetzten Zielobjekt beitragen zu können. Anders gesagt werden falsche Puzzleteile mitgeliefert, die bei zusammengesetztem Zielobjekt "übrig bleiben" bzw. nicht zu verbauen sind.

In einer weiteren schwierigeren Ausgestaltung des Puzzles müssen zwei oder mehrere Puzzleteile vorab als eine Baugruppe zusammengelegt bzw. zusammengesetzt oder zusammengefügt werden, bevor das so entstandene größere Puzzleteil bzw. die Baugruppe dann auf bereits zusammengesetzte Puzzleteile gelegt werden kann. Beispielsweise ist das für den Fall denkbar, dass ansonsten ein Puzzleteil gar nicht hält bzw. gestützt ist oder nicht mehr nachträglich platziert werden könnte.

Die mehreren Puzzleteile können jeweils eine zumindest bereichsweise regellos geformte bzw. dreidimensional komplexe und/oder zumindest bereichsweise plane und/oder gewölbte Oberfläche als den Kontaktabschnitt aufweisen. Der Kontaktabschnitt kann Vorsprünge, Ausstülpungen, Stufen, Pins, Unregelmäßigkeiten, und/oder Einbuchtungen oder dergleichen umfassen. Beispielsweise ist der Kontaktabschnitt als bruchflächenartige Fläche ausgebildet, die sich regelmäßig durch ihre Einzigartigkeit auszeichnet. Es ist auch möglich, dass ein Kontaktabschnitt bereichsweise verschieden geformt ist. Grundsätzlich sind alle Formen denkbar, die sich als Ergebnis einer "Zersplitterung" des Zielobjekts ergeben können.

Die mehreren Puzzleteile können frei von Klemm- und/oder Steckverbindern ausgebildet sein. Insbesondere handelt es sich bei den mehreren Puzzleteilen nicht um Klemmbausteine. Insbesondere weisen die mehreren Puzzleteilen keine Klemmbausteine auf. Die mehreren Puzzleteile weisen beispielsweise keine Kopplungsmittel bzw. Verbinder auf. Die Abwesenheit von Klemm- und/oder Steckverbindern ist überraschend vorteilhaft, da beispielsweise Herstellkosten und Verschleißerscheinung an den Puzzleteilen sinken können und die Suche nach korrespondierenden Kontaktabschnitten kognitiv herausfordernder wird.

Es kann sein, dass jedes Puzzleteil immer nur gelegt und niemals gesteckt bzw. geklemmt werden muss. Das Ablegen der Puzzleteile geschieht vorzugsweise unter keinem oder maximal geringem Kraftaufwand. Es müssen beispielsweise keine Klemm- und/oder Steckverbindungen geschaffen werden.

Einige oder alle der mehreren Puzzleteile können frei von Löchern und/oder Durchgängen ausgebildet sein. Vorzugsweise ist vorgesehen, dass die mehreren Puzzleteile durch bzw. bei Ablegen in einer richtigen Reihenfolge zusammenhalten, wobei es eine oder mehrere richtige Reihenfolgen geben kann, jedenfalls aber nur begrenzt viele. Beispielsweise ist das möglich, indem die Puzzleteile dergestalt geformt sind, dass die Schwerkraft im Wesentlichen genügt, um nach einem Ablegen eines jeweiligen Puzzleteils dieses fest an seiner Position zu halten. Im Grunde können sich Puzzleteile aneinander verkeilen. Beispielsweise können die Puzzleteile ausschließlich durch Schwerkraft zusammengehalten sein.

Es ist möglich, dass Puzzleteile in der richtigen bzw. einer bestimmten Reihenfolge abgelegt werden müssen, um stabil liegen zu können. Beispielsweise kann es sein, dass manche Puzzleteile die Anwesenheit anderer Puzzleteile erfordern, um nicht abzurutschen bzw. abzugleiten. Denklogisch folgt daraus, dass die Schwerkraftrichtung einen Einfluss darauf haben kann, welche Reihenfolge des Ablegens von Puzzleteilen vorgesehen ist. Beispielsweise kann bei einer bestimmten Neigung des Untergrunds, also wenn der Untergrund nicht senkrecht zur Schwerkraftrichtung verläuft, eine andere Reihenfolge des Ablegens von Puzzleteilen im Vergleich zu einem nicht geneigten Untergrund erforderlich werden. Die Neigung hat nämlich Einfluss auf die Lagefixierung bzw. den Formschluss in die Breitenrichtungen einzelner Puzzleteile.

Insbesondere ist das Puzzle derart ausgebildet, dass die Puzzleteile schwerkraftunterstützt zusammengehalten werden bzw. sich zusammenhalten. Vorzugsweise sind die Kontaktabschnitte derart ausgeformt, dass ein Inkontaktbringen zum flächigen Anliegen und Voneinandertrennen von korrespondierenden Kontaktabschnitten im Wesentlichen durch eine translatorische Bewegung, ggf. mit einer rotatorischen Komponente, der Puzzleteile zueinander möglich ist. Anders gesagt sollen die Kontaktabschnitte nicht so komplex bzw. kompliziert geformt sein, beispielsweise Hinterschnitte aufweisen, die das Inkontaktbringen bzw. Voneinandertrennen unmöglich machen würde. Beispielsweise gibt es hier aber die Ausnahme, dass ein vorheriges Zusammenfügen von einigen Puzzleteilen der mehreren Puzzleteile zu einer Baugruppe vorgesehen ist, um diese Baugruppe dann abzulegen.

Ein Teil bzw. Anteil der mehreren Puzzleteile kann jeweils zumindest einen Sichtabschnitt aufweisen. Der Sichtabschnitt kann bei zusammengesetztem Zielobjekt außen liegen. Ein weiterer Teil bzw. Anteil der mehreren Puzzleteile weist vorzugsweise keinen bei zusammengesetztem Zielobjekt außen liegenden Abschnitt auf. Die Sichtabschnitte können Außenflächen bzw. Sichtflächen des Zielobjekts bilden.

Die mehreren Puzzleteile können ausgebildet sein, magnetisch aneinander zu haften. Beispielsweise haften (z. B. nur) korrespondierende Kontaktabschnitte aneinander bzw. klicken magnetisch zusammen. Insbesondere sofern die Puzzleteile nicht insgesamt magnetisch zusammengehalten werden, könnte ein Magnetkern je Puzzleteil eingebaut sein, der es erlaubt, falsch oder auch richtig abgelegte Puzzleteile mit einer Angel oder einem Magnetstab mit ggf. einschaltbarer Magnetspitze wieder "angeln" bzw. entfernen zu können, ohne die restliche Gesamtkonstruktion bzw. den bestehenden Teil des zusammengesetztes Zielobjekts zu gefährden.

Es ist möglich, dass ein/der Magnetstab oder ein anderes Werkzeug vorgesehen ist, insbesondere welcher/welches elektrisch betrieben ist und/oder batteriebetrieben ist. Der Magnetstab bzw. das Werkzeug können eingerichtet sein, ein Identifikationsmerkmal eines Puzzleteils erkennbar zu machen bzw. anzuzeigen. Das Identifikationsmerkmal kann einzigartig innerhalb des Puzzles sein oder so beschaffen sein, dass es auch unter mehreren Puzzles grundsätzlich einzigartig ist. Das Identifikationsmerkmal kann zumindest eine Zahl, einen Buchstaben, ein Wort, ein Logo, ein Symbol (z. B. Dreiecke, Quadrate, etc.) und/oder dergleichen aufweisen. Das Identifikationsmerkmal kann eine Information zur Anordnung bzw. eine Platzierungsinformation des jeweiligen Puzzleteils umfassen; beispielsweise kann dies eine Information zur Ausrichtung des Puzzleteils sein, z. B. ein Pfeil. Das Identifikationsmerkmal kann auf einem Chip bzw. einem elektrischen/elektronischen, ggf. passiven, Bauteil vorhanden und/oder abrufbar und/oder auslesbar sein. Beispielsweise dient der Magnetstab bzw. das Werkzeug zum Auslesen des Chips/Bauteils, insbesondere in kontaktloser oder kontaktgebundener Weise.

Es ist möglich, dass einige oder alle der Puzzleteile mit dem Identifikationsmerkmal beschriftet bzw. markiert sind. Das Identifikationsmerkmal ist beispielsweise unter UV-Licht sichtbar zu machen. Der Magnetstab bzw. das Werkzeug können eingerichtet sein, Licht, insbesondere UV-Licht, bereitzustellen. Beispielsweise kann der Magnetstab oder das Werkzeug auf Knopfdruck leuchten. So kann wahlweise ein Lösungshinweis auf die korrekte Anordnung der Puzzleteile abgerufen werden.

Die mehreren Puzzleteile können, insbesondere zur Erkennung von Relativpositionen der mehreren Puzzleteile, jeweils ein sichtbares und/oder auslesbares Identifikationsmerkmal, insbesondere als das voranstehend genannte Identifikationsmerkmal, aufweisen. Die mehreren Puzzleteile können, insbesondere zur Erkennung von Relativpositionen der mehreren Puzzleteile, zur Kommunikation untereinander ausgebildet sein. Es ist möglich, dass das zusammengesetzte Zielobjekt den korrekten bzw. richtigen Zusammenbau bzw. das korrekte Zusammensetzen erkennbar macht. Beispielsweise kann bei teilweise oder vollständig korrektem Zusammenbau der Puzzleteile ein Stromkreis geschlossen sein, wobei der Stromkreis bei falschem Zusammenbau der Puzzleteile nicht schließbar ist. Es ist möglich, dass die Puzzleteile induktiv miteinander wechselwirken und/oder in elektrischen Kontakt kommen, um die vorgenannte Funktion zu realisieren. Beispielsweise kommt es zu einem Leuchten des Zielobjekts oder eines oder mehrerer oder aller Puzzleteile, wenn das Zielobjekt korrekt zusammengesetzt ist.

Die mehreren Puzzleteile können mit oder aus einer, insbesondere zumindest bereichsweise transparenten, transluzenten und/oder intransparenten, Polymerzusammensetzung bzw. aus einem solchen Kunststoff gebildet sein. Die Polymerzusammensetzung ist insbesondere thermoplastisch und/oder duroplastisch ausgebildet. Die Polymerzusammensetzung kann Acrylnitril-Butadien-Styrol (ABS) umfassen. ABS zeichnet sich durch hohe Festigkeit, Steifigkeit und Farbbrillanz aus. Die Polymerzusammensetzung kann Polycarbonat (PC), beispielsweise für erhöhte Bruchfestigkeit und Transparenz, Polyethylenterephthalat (PET), beispielsweise als zumindest teilweise recycelbares oder recyceltes Material, Polypropylen (PP), beispielsweise aufgrund seiner Flexibilität und Kosteneffizienz, Polyamid (PA), beispielsweise zur Verbesserung der Abriebfestigkeit und Festigkeit bei mechanisch beanspruchten Bauteilen, Polyethylen (PE) und/oder pflanzenbasierten Bio-Polyethylen (Bio-PE), beispielsweise für flexible oder nachhaltige Anwendungen, und/oder Polystyrol (PS), beispielsweise als eine kostengünstige Alternative für Bauteile mit geringeren mechanischen Anforderungen. Die Auswahl der Polymerzusammensetzung erfolgt unter Berücksichtigung der spezifischen Anwendungsanforderungen, wie mechanischer Belastbarkeit, Farbbrillanz und Nachhaltigkeit.

Die mehreren Puzzleteile können mit oder aus einem Metallwerkstoff, Mineralwerkstoff und/oder Holzwerkstoff gebildet sein. Als Metallwerkstoff kommt beispielsweise eine Aluminiumlegierung, Kupferlegierung, Titanlegierung, und/oder ein Stahl bzw. eine Stahllegierung in Betracht. Metallwerkstoffe können mit ansehnlicher matter oder glänzender Oberfläche bereitgestellt werden und sind sehr verschleißfest, so dass das Puzzle langlebig ist. Als Mineralwerkstoff kommen beispielsweise Werkstoffe auf der Basis von Quarz, Granit, Marmor, und/oder anderen natürlichen und/oder synthetischen Mineralien in Betracht. Diese können entweder als Massivmaterial oder in Form von Verbundwerkstoffen vorliegen, wie etwa Mineralwerkstoff mit einer Polymermatrix. Mineralwerkstoffe fühlen sich sehr natürlich an und sind regelmäßig recht korrosionsbeständig. Möglicherweise ist die Herstellung der Kontaktabschnitte bei Mineralwerkstoffen vereinfacht, da Mineralwerkstoffe meist gebrochen werden können, so dass echte Bruchflächen als Kontaktflächen verwendbar sind. Als Holzwerkstoff können beispielsweise Sperrholz, Faserplatten bzw. Faserholz (wie MDF oder HDF), Spanplatten, und/oder Holz-Kunststoff-Verbundwerkstoffe (WPC) verwendet werden. Holz ist sehr nachhaltig. Das Puzzle kann mit naturbelassenem Holz und/oder recyceltem Holz in Kombination mit Bindemitteln oder Zusatzstoffen hergestellt sein, um die mechanischen und ästhetischen Eigenschaften zu optimieren. Auch bei Holz kann gegebenenfalls mit Brechen des Holzes zum Erstellen von Bruchflächen als Kontaktabschnitte gearbeitet werden.

Die einzelnen Puzzleteile sind insbesondere so geformt, dass das Zielobjekt durch das Legen aller Puzzleteile, insbesondere in einer definierten Reihenfolge, hergestellt bzw. zusammengesetzt werden kann. Insbesondere ist das zusammengesetzte Zielobjekt von unten nach oben zu erstellen bzw. aufzubauen.

Einige der mehreren Puzzleteile können Bodenabschnitte aufweisen bzw. umfassen. Das zusammengesetzte Zielobjekt kann eine aus den Bodenabschnitten gebildete, und sich insbesondere längs der Breitenrichtungen erstreckende, Grundfläche aufweisen. Die Grundfläche ist vorzugsweise zumindest im Wesentlichen eben. Die Grundfläche kann zumindest bereichsweise gekrümmt und/oder eckig begrenzt sein. Einige oder alle der Kontaktabschnitte können zumindest bereichsweise schräg oder quer zur Grundfläche verlaufen. Beispielsweise sind untenliegende Puzzleteile bzw. die Puzzleteile mit Bodenabschnitten so beschaffen, dass diese sich wechselseitig so fixieren, dass ein seitliches Wegrutschen der nach außen gerichteten bzw. äußeren Puzzleteile, also beispielsweise denen mit Bodenabschnitt und Sichtabschnitt, ausgeschlossen ist. Beispielsweise ist es möglich, dass Puzzleteile mit korrespondierenden Kontaktabschnitten, beispielsweise hakenartig, ineinandergreifen.

In einer besonderen Ausgestaltung des Puzzles erfolgt eine Zerlegung des zusammengesetzten Zielobjekts in die mehreren Puzzleteile dergestalt, daß nicht nur eine Seite des Zielobjekts als Grundfläche dienen kann, sondern mindestens noch eine weitere Seite als Grundfläche dienen kann. Das bedeutet also, dass das Puzzle auf zwei oder mehr verschiedenen Grundflächen, die beim Start des Zusammenbaus alternativ ausgewählt werden können, gelegt bzw. zusammengesetzt werden kann.

Insbesondere vor dem vorbeschriebenen Hintergrund können einige der mehreren Puzzleteile weitere Bodenabschnitte aufweisen bzw. umfassen. Das zusammengesetzte Zielobjekt kann eine aus den weiteren Bodenabschnitten gebildete, und sich insbesondere längs der Breitenrichtungen erstreckende, weitere Grundfläche aufweisen. Die weitere Grundfläche ist vorzugsweise zumindest im Wesentlichen eben. Die weitere Grundfläche kann zumindest bereichsweise gekrümmt und/oder eckig begrenzt sein. Einige oder alle der Kontaktabschnitte können zumindest bereichsweise schräg oder quer zur weiteren Grundfläche verlaufen. Die Grundfläche und die weitere Grundfläche verlaufen bzw. sind vorzugsweise voneinander abgewandt und/oder quer zueinander.

Das Puzzle kann eine Basis zur Aufnahme der mehreren Puzzleteile umfassen bzw. aufweisen. Die Basis kann zum Einfassen der Grundfläche des zusammengesetzten Zielobjekts ausgebildet sein. Alternativ oder ergänzend kann die Basis zum wahlweisen Einfassen der Grundfläche oder der weiteren Grundfläche des zusammengesetzten Zielobjekts ausgebildet sein. Die Basis kann als Rahmen ausgebildet sein, um das Zielobjekt darin zusammenzusetzen. So ist es beispielsweise nicht erforderlich, dass die Puzzleteile mit den Bodenabschnitten ineinandergreifen. Der Rahmen schafft Stabilität.

Die mehreren Puzzleteile können jeweils und/oder die Basis kann zumindest ein Leuchtmittel umfasst/umfassen bzw. dieses aufweisen.

Die Basis und/oder ein besonderes bzw. elektrifiziertes Puzzleteil kann einen Anschluss zur Stromversorgung und/oder einen Energiespeicher aufweisen, insbesondere um das zumindest eine Leuchtmittel zu betreiben und/oder die mehreren Puzzleteile zu versorgen. Es kann beispielsweise ein USB-Anschluss, insbesondere USB-C-Anschluss, als Anschluss vorgesehen sein. Es ist möglich, dass die Basis die Puzzleteile bzw. das elektrifizierte Puzzleteile andere Puzzleteile mit elektrischer Energie versorgt, um Beleuchtung, Kommunikation, Identifikation, Magnetismus, Anzeige des korrekten/falschen Zusammenbaus und/oder dergleichen zu realisieren.

Vorzugsweise ist eine, insbesondere mit dem Anschluss verbundene und/oder in die Basis integrierte, Kommunikationsschnittstelle zur Kommunikation mit einem externen Endgerät, beispielsweise Smartphone, vorgesehen. Die Kommunikationsschnittstelle kann über den Anschluss und/oder den Energiespeicher versorgt werden.

Die Basis und/oder das Endgerät und/oder die Kommunikationsschnittstelle und/oder das elektrifizierte Puzzleteil kann eingerichtet sein, Zusatzfunktionen zu ermöglichen. Es kann eine Beleuchtung bzw. das Leuchtmittel insbesondere automatisch ein- oder ausgeschaltet werden. Es können magnetische Funktionen insbesondere automatisch ein- oder ausgeschaltet werden. Es können Leuchtdioden vorgesehen sein und insbesondere automatisch ein- oder ausgeschaltet werden, die zur ggf. temporären Kennzeichnung von Puzzleteilen dienen, z. B. "rot" oder "grün" leuchtende Leuchtdioden für falsch oder richtig platzierte Puzzleteile. Es kann eine Zählfunktion implementiert sein, um eine Anzahl und/oder Quote an zutreffend bzw. unzutreffend gelegten Puzzleteilen zu ermitteln. Es kann ein Countdown implementiert sein, um zeitbasierte Aspekte des Spiels zu unterstützen.

Es kann eine Korrektheitsprüfung des "Baufortschritts" bzw. eine Prüfung der korrekten Zusammensetzung der Puzzleteile implementiert sein. Es kann ein Zufallszahlengenerator als Würfelersatz implementiert sein. Es kann ein Modul zur Ausgabe von Anweisungen zum Ablegen eines nächstpassenden bzw. korrekten Puzzleteils implementiert sein, um weitere zueinander korrespondierende Puzzleteile zusammenzusetzen; beispielsweise kann eine Anweisung lauten, dass ein Puzzleteil gelegt werden soll, das mindestens dreifarbig ausgebildet ist, um so die Auswahl einzugrenzen. Es ist möglich, dass eine Schnittstelle zu einem Internetportal implementiert ist, welche weitere Community-Funktionen bereitstellt, beispielsweise eine Rangliste oder dergleichen. Es ist möglich, dass eine KI-unterstützte Erkennung von Puzzleteilen implementiert ist, insbesondere eine kamerabasierte Erkennung, um Lösungshilfen für ein bestimmtes Puzzleteil anzugeben.

Es ist möglich, dass die Basis und/oder das Endgerät und/oder die Kommunikationsschnittstelle und/oder das elektrifizierte Puzzleteil eingerichtet ist, um einen Punktestand zu zählen, der zu korrekt und/oder zu unzutreffend zusammengesetzten Puzzleteilen korrespondiert. Der Punktestand kann automatisch gezählt werden. So kann beispielsweise ein Spiel mit dem Puzzle bereitgestellt werden, das mit einem oder zwei oder mehr Spielern gespielt werden kann. Es ist möglich, dass die Punkte in Abhängigkeit von einer zum Ablegen benötigten Zeitdauer und/oder von einem einen Schwierigkeitsgrad des Ablegens bestimmenden Identifikationsmerkmal und/oder von einem zufällig bestimmten Faktor vergeben werden können.

Die Puzzleteile können im Hinblick auf ihre optische Ausgestaltung, d.h. ihre Farbe bzw. Bedruckung, vielfältig ausgestaltet sein. Es ist möglich, dass Farben und/oder Markierungen vorgesehen sind. Insbesondere wenn die Puzzleteile intransparent bzw. nicht transluzent sind, können verschiedene Farben eine technische Funktion haben. Die technische Funktion findet sich beispielsweise in der Wiedererkennbarkeit und der Zuordenbarkeit von Puzzleteilen. Als Farben kommen beispielsweise Rot, Gelb, Blau, Grün, Orange, Lila/Violett, Rosa, Braun, Schwarz, Weiß und/oder Grau, und optional Beige, Türkis, Pink, Gold und/oder Silber infrage. Eine Markierung kann analog zum Identifikationsmerkmal ausgestaltet sein, insbesondere in sichtbarer bzw. ohne UV-Licht erkennbarer Form.

Es ist möglich, dass Farben bzw. Markierungen in Form von Farbverläufen bzw. Helligkeitsverläufen dargestellt sind, so dass z. B. Puzzleteile mit einem dunkleren Rot "weiter unten" und mit einem dunkleren Blau "weiter rechts" zu platzieren sind, und Puzzleteile mit einem helleren Rot "weiter oben" und mit einem helleren Blau "weiter links", und so weiter.

Beispielsweise ist eine Markierung als ein Abbild bzw. eine Grafik vorgesehen. Es ist auch möglich, dass eine Anordnung bestimmt gefärbter Sichtabschnitte dazu führt, dass ein Muster erkennbar wird. Sichtflächen können Bilder wiedergeben - je nach Bild kann dies die Komplexität bzw. die Schwierigkeit des Zusammenbaus des Zielobjekts unterschiedlich stark erhöhen oder reduzieren. Stark abstrakte Bilder (oder Muster) können die auch Komplexität erhöhen. Stark gegenständliche Bilder können diese reduzieren. Denkbar ist, dass die Sichtflächen jeweils das gleiche Bild wiedergeben, dass alle Sichtflächen unterschiedliche Bilder aufweisen, und/oder dass alle Sichtflächen natürliche Bildverläufe aufweisen wie z. B. Holzmaserungen, Steinstrukturen, etc.

In einer möglichen Ausprägung sind die Kontaktabschnitte, die Sichtabschnitte und/oder die Bodenabschnitte einheitlich gefärbt und/oder markiert.

Jeder Kontaktabschnitt/Bodenabschnitt/Sichtabschnitt kann die gleiche Farbe oder Markierung aufweisen. Es können die Kontaktabschnitte bzw. Bodenabschnitte/Sichtabschnitte andersartig gefärbt/markiert sein als übrige Abschnitte der Puzzleteile. Vorzugsweise sind die einzelnen Puzzleteile in sich einheitlich gefärbt oder markiert. Vorzugsweise gibt es im Grunde nur eine einheitliche Färbung bzw. Markierung für alle Puzzleteile, insbesondere entweder abschnittsbezogen oder auf das ganze Puzzleteil bezogen.

Es können alle Puzzleteile in einer einzigen Farbe/Markierung ausgeführt sein, mit Ausnahme der korrespondierenden Kontaktabschnitte, der Bodenabschnitte, und/oder der Sichtabschnitte. Die nach außen gerichteten Seiten der Puzzleteile bzw. des Zielobjekts können, insbesondere jeweils, eine bestimmte Farbe/Markierung aufweisen, um sie unterscheiden zu können.

Beispielsweise können die bei zusammengesetztem Zielobjekt zumindest im Wesentlichen in einer gemeinsamen Ebene liegenden Sichtabschnitte mit einer von mehreren Farben/Markierungen versehen sein, wobei so verschieden gefärbte/markierte Sichtflächen des Zielobjekts entstehen, wobei alle Flächen innerhalb des Hohlkörpers, zumeist also die Kontaktabschnitte, eine gemeinsame Farbe bzw. Markierung aufweisen können, um prinzipiell "außen" von "innen" durch die entstehenden Kontraste zu unterscheiden.

Es ist möglich, dass korrespondierende Kontaktabschnitte gleich (z.B. "rot" auf "rot") oder unterschiedlich (z.B. "rot" auf "gelb") gefärbt bzw. markiert sind. Es ist möglich, dass die korrespondierenden Kontaktabschnitte mit Komplementärfarben versehen sind, z.B. "rot" auf "grün". Ob Farben "gleich" sind, sollte im Zweifel gerade nicht nach Helligkeit bemessen werden; "Hellgrün" oder "Dunkelgrün" kann als "grün" verstanden werden.

Vorzugsweise weist das zusammengesetzte Zielobjekt, insbesondere aus den Sichtabschnitten gebildete, Sichtflächen auf. Die Sichtflächen können die unterschiedlich gefärbt und/oder markiert sein. Die Kontaktabschnitte und die Sichtabschnitte und optional die Bodenabschnitte sind vorzugsweise unterschiedlich gefärbt und/oder markiert. Die zueinander korrespondierenden Kontaktabschnitte sind beispielsweise gleich oder komplementär gefärbt und/oder markiert.

Vorzugsweise sind Kontaktabschnitte, die bei zusammengesetztem Zielobjekt zur Grundfläche weisen, andersartig gefärbt und/oder markiert als Kontaktabschnitte, die bei zusammengesetztem Zielobjekt nicht zur Grundfläche weisen. Beispielsweise weisen einige Abschnitte nach unten und einige Abschnitte nach oben, wobei diese Abschnitte zueinander unterschiedlich gefärbt bzw. markiert sein können. Insoweit kann man erkennen, welche Kontaktabschnitte nach unten zeigen sollen. Das dient als Hinweismöglichkeit zum Finden der richtigen Anordnung von Puzzleteilen.

Das zusammengesetzte Zielobjekt ist beispielsweise als Vollkörper vorgesehen und/oder weist die Gestalt eines Vollkörpers auf. Beispielsweise ist das zusammengesetzte Zielobjekt frei von Hohlräumen geformt bzw. gebildet, insbesondere wobei Hohlräume in Puzzleteilen selbst unberücksichtigt sein können.

Das zusammengesetzte Zielobjekt ist beispielsweise als Hohlkörper vorgesehen und/oder weist die Gestalt eines Hohlkörpers auf. Das zusammengesetzte Zielobjekt kann eine Ausnehmung und/oder einen Hohlraum aufweisen. Beispielsweise ist das zusammengesetzte Zielobjekt mit einem oder mehreren durch die Anordnung der Puzzleteile geformten Hohlräumen geformt bzw. gebildet, insbesondere wobei Hohlräume in Puzzleteilen selbst unberücksichtigt sein können. Das zusammengesetzte Zielobjekt mag hohl ausgebildet sein und/oder eine Ausnehmung aufweisen. Beispielsweise kann das zusammengesetzte Zielobjekt, insbesondere als Würfel, oberseitig eine Ausnehmung aufweisen, beispielsweise so dass eine Art Schale entsteht. Bei einem Hohlkörper kann beispielsweise ein Leuchtmittel in den Hohlraum eingesetzt werden, so dass - je nach Material - das zusammengesetzte Zielobjekt insgesamt zum Leuchten gebracht werden kann.

Das zusammengesetzte Zielobjekt, insbesondere als Vollkörper oder Hohlkörper, ist beispielsweise ein Würfel, eine Pyramide, ein Quader, ein Prisma oder ein Zylinder. Es kann eine dreieckige oder viereckige oder mehreckige Grundfläche vorgesehen sein. Es ist möglich, dass die Grundfläche symmetrisch oder asymmetrisch ausgebildet ist. Es ist möglich, dass das zusammengesetzte Zielobjekt, insbesondere als Prisma, die Form wenigstens eines Schriftzeichens oder wenigstens einer Zahl aufweist, beispielsweise in Form von bzw. mit einem Buchstaben, einem Sonderzeichen, einem Satzzeichen, einem Logo, wie Unternehmenslogo bzw. Markenlogo, einem Wort, einem Satz und/oder dergleichen.

Es ist auch möglich, dass das zusammengesetzte Zielobjekt ein Prisma mit einer vom Prisma abweichenden Ergänzungsform aufweist, beispielsweise ein Prisma mit einem Überhang bzw. Ausstülpung, einer Ausnehmung bzw. Einbuchtung, einem Hohlraum, und/oder dergleichen.

Das Puzzle kann eine Verbindungsstruktur aufweisen, vorzugsweise die zum Verbinden zweier Zielobjekte vorgesehen ist. Die Idee ist, dass mehrere Puzzles bzw. erstellte Zielobjekte nebeneinander zu etwas Größerem zusammengefügt werden können. Die Verbindungsstruktur kann zum Verbinden von dem Zielobjekt mit einem weiteren aus mehreren Puzzleteilen in die Höhenrichtung und die zwei Breitenrichtungen auf dem Untergrund zusammengesetzten Zielobjekts vorgesehen sein. Die Verbindungsstruktur kann als Brückenelement zur Auflage auf und/oder Verbindung mit (den) zwei oder mehr Zielobjekten ausgebildet sein. Das Brückenelement kann so vorgesehen sein, dass zwischen den Zielobjekten und unterhalb des Brückenelements ein Durchgang bereitgestellt wird. Die Verbindungsstruktur kann auch am Untergrund verlaufen oder oberhalb vom Untergrund verlaufen. Die Verbindungsstruktur kann ein- oder mehrteilig sein. Es kann sein, dass die Verbindungsstruktur frei von Klemm- und/oder Steckverbindern ausgebildet ist, beispielsweise in der Art, in der es bei den mehreren Puzzleteilen vorgesehen sein kann.

Insbesondere kann ein Puzzlesystem vorgesehen sein, das zwei oder mehr Puzzles, die gleichartig oder unterschiedlich ausgebildet sein können, und vorzugsweise das eine/die Verbindungsstruktur aufweist. Mit den zwei oder mehr Puzzles können voneinander im Grunde getrennte zwei oder mehr Zielobjekte erstellt werden. Mit der Verbindungsstruktur können die zwei oder mehr Zielobjekte miteinander verbunden werden.

Die Verbindungsstruktur erweitert insoweit das Anwendungsfeld des Puzzles selbst. Wenn ein Puzzle zum Zielobjekt zusammengebaut ist bzw. das Zielobjekt erstellt worden ist, muss also nicht die Anwendung und der Reiz daran beendet sein. Vielmehr kann es sein, dass die Verbindungsstruktur neuen Anreiz schafft, aus dem eigentlich fertigen Zielobjekt etwas Größeres zu erstellen. Beispielsweise kann es sein, dass die Zielobjekte Gebäude sind und das Größere eine Stadt.

Wenngleich insbesondere eine praktische bzw. physische Umsetzung des Puzzles beschrieben ist, ist es möglich, dass das Puzzle alternativ oder ergänzend in digitaler bzw. computerimplementierter, insbesondere augmentierter, Form umgesetzt werden kann. Digitale Formen des Puzzles können eine App, ein Videospiel, eine Webseite und/oder ein Computerspiel umfassen. Es ist möglich, dass in solchen Ausführungsformen das Puzzle im Grunde identisch zu den voranstehenden Vorschlägen ausgebildet sein kann.

Insbesondere bezieht sich die Erfindung auf eine Computersimulation eines/des Puzzles oder mehrerer Puzzles. Die Computersimulation umfasst oder ist beispielsweise ein computerimplementiertes Verfahren. Bei der Computersimulation kann das Puzzle zumindest teilweise digital abgebildet, insbesondere augmentiert, werden. Das Puzzle kann an einem Endgerät bzw. Computer simuliert werden, bevorzugt augmentiert, werden. Augmentieren zielt darauf ab, das Puzzle eingebettet in die reale Welt darzustellen. Augmentieren ist im Themenfeld "Augmented Reality" bekannt. Das Augmentieren kann mithilfe von einer 3D-Brille erfolgen, um das Puzzle für einen die 3D-Brille tragenden Nutzer im Raum anzuzeigen. Das Augmentieren kann mithilfe von einem Bildschirm oder einer Anzeige des Endgeräts erfolgen, der/das die Umgebung mit augmentiertem Puzzle anzeigen kann. Das Endgerät umfasst beispielsweise einen Laptop bzw. ein Notebook, eine Spielkonsole, einen Fernseher, ein Smartphone, ein Tablet, einen Projektor, etc. Das Bewegen und/oder Zusammensetzen der Puzzleteile kann unter Handeingaben und/oder unterstützt durch ein Eingabegerät, beispielsweise Computermaus, Tastatur und/oder Touchscreen, erfolgen.

Die Computersimulation kann vollständig oder teilweise computerimplementiert sein. Anders gesagt kann das Puzzle vollständig digital oder nur teilweise digital abgebildet sein.

Bei der Computersimulation kann der Zusammenbau des Zielobjekts aus den mehreren Puzzleteilen in digitaler Form ermöglicht werden. Beispielsweise wird das Puzzle so auf einem Bildschirm eines Endgeräts dargestellt, um es dort zu lösen bzw. um die mehreren Puzzleteile zum Zielobjekt zusammenzusetzen. Insoweit kann das digitale Puzzle realisiert werden, bei dem mehrere Nutzer an einem einzelnen Endgerät oder an mehreren miteinander kommunizierenden Endgeräten das Erstellen eines/des Zielobjekts verfolgen bzw. daran mitwirken. Es ist möglich, dass ein/das Zielobjekt durch mehrere Nutzer erstellt wird oder dass mehrere Zielobjekte durch mehrere Nutzer erstellt werden. Es ist möglich, dass ein Winkel bzw. eine Neigung zwischen der Hochrichtung und einer/der Schwerkraftrichtung einstellbar ist. Beispielsweise stellt der Winkel einen Einstellparameter dar, der einen Schwierigkeitsgrad des Puzzles beeinflussen kann. Im Grunde kann die Schwerkraft abweichend von der Realität verändert werden. Dies schafft ferner die Möglichkeit, die Reihenfolge des Ablegens von Puzzleteilen zu verändern, da die Lagefixierung bzw. der Formschluss in die Breitenrichtungen einzelner Puzzleteile damit beeinflusst wird.

Die Computersimulation kann für das Erstellen des Zielobjekts eine praktische Hilfe darstellen. Insoweit kann zumindest eines der mehreren Puzzleteile digital abgebildet bzw. simuliert werden. Die Computersimulation kann ein zumindest teilweise computerimplementiertes bzw. simuliertes und ein zumindest teilweise physisch vorhandenes Puzzle umfassen. Es kann ein Übergang vom physischen Puzzle zum zumindest teilweise simulierten Puzzle vorgesehen sein, beispielsweise indem das zumindest teilweise simulierte Puzzle Hinweise dazu bereitstellt, wo weitere physische Puzzleteile zu platzieren sind. Es können beim physischen Puzzle noch fehlende Puzzleteile augmentiert werden.

Beispielsweise wird ein Computerprogrammprodukt und/oder kompilierter Programmcode vorgeschlagen, das/der beim Ausführen auf einem Endgerät bzw. Computer dazu führt, dass das Puzzle computerimplementiert bzw. computersimuliert, insbesondere augmentiert, bereitstellbar ist. Die Computersimulation kann mittels des Computerprogrammprodukts bereitgestellt werden, beispielsweise auf verschiedenen Endgeräten.

Im Rahmen der Offenbarung steht die Abkürzung "bzw." als eine Kurzform für "beziehungsweise" und soll grundsätzlich alternative, im Grunde gleichwertige und/oder synonyme Merkmale oder Begriffe angeben, um die Idee bzw. den Sinn einer Merkmals- oder Begriffsverwendung näher zu bringen. "Beziehungsweise" und "oder" können stets durch "und/oder" ersetzt werden. Fakultative Merkmale, also solche die in Verbindung mit "insbesondere", "beispielsweise", "vorzugsweise", "bevorzugt", "optional", "kann/können" oder dergleichen offenbart werden, können individuell zur Weiterbildung der Erfindung herangezogen werden.

Nachfolgend wird die Erfindung unter Bezugnahme auf die anliegenden Zeichnungen anhand bevorzugter Ausführungsbeispiele exemplarisch erläutert, wobei die nachfolgend dargestellten Merkmale sowohl jeweils einzeln als auch in Kombination einen Aspekt der Erfindung darstellen können. Bei in den Figuren verwendeten gleichen Bezugszeichen gilt die nachfolgende Beschreibung entsprechend für die Figuren untereinander. Es zeigen:
- Fig. 1: ein zusammengesetztes Zielobjekt aus mehreren Puzzleteilen in einer perspektivischen Ansicht nebst einem einzelnen Puzzleteil des Zielobjekts,
- Fig. 2A-B: eine Basis zum Aufnehmen des Zielobjekts der Fig. 1 in einer Draufsicht (A) und in einer Seitenansicht mit dem Zielobjekt (B),
- Fig. 3: ein durch ein Puzzleteil gebildeter Eckbereich eines zusammengesetzten Zielobjekts.

In den Figuren sind verschiedene Ausführungsformen gezeigt, wobei gleiche Bezugszeichen bzw. Namen von Merkmalen für gleiche oder zumindest ähnliche Merkmale stehen. Die Beschreibung kann insoweit analog herangezogen werden.

**Fig. 1** zeigt ein Puzzle 1 zum Erstellen eines aus mehreren Puzzleteilen 10 in eine Höhenrichtung Z und zwei Breitenrichtungen X, Y auf einem Untergrund U zusammengesetzten Zielobjekts 2. Das zusammengesetzte Zielobjekt 2 ist in Fig. 1 gezeigt, wobei es sich um einen Quader handelt.

Das Puzzle 1 weist die mehreren Puzzleteile 10 auf. Jedes der mehreren Puzzleteile 10 weist einen Kontaktabschnitt 12 auf. Unter jeweils zwei oder mehr der mehreren Puzzleteile 10 sind zueinander korrespondierende Kontaktabschnitte 12 vorgesehen, die bei zusammengesetztem Zielobjekt 2 flächig aneinander anliegen. Insoweit liegen vorliegend alle korrespondierenden Kontaktabschnitte 12 flächig einander an.

Es gibt insbesondere keinen Kontaktabschnitt 12, der nicht an mindestens einem anderen Kontaktabschnitt 12 flächig anliegt. Die Kontaktabschnitte 12 sind prinzipiell bei zusammengesetztem Zielobjekt 2 verdeckt.

Die zueinander korrespondierenden Kontaktabschnitte 12 sind unter allen Kontaktabschnitten 12 jeweils einzigartig dreidimensional geformt sind bzw. weisen eine einzigartige Topographie auf. Die mehreren Puzzleteile 10 umfassen einen Anteil von 90% oder mehr an untereinander einzigartig dreidimensional geformten Puzzleteilen 10. Genauer gesagt sind alle Puzzleteile 10 einzigartig dreidimensional geformt bzw. weisen eine einzigartige Topographie auf.

Die mehren Puzzleteile 10 sind eingerichtet, durch die flächig aneinander anliegenden korrespondierenden Kontaktabschnitte 12 zumindest längs der zwei Breitenrichtungen X, Y lagefixiert zueinander zu sein und/oder formschlüssig aneinander festgelegt zu sein.

Die mehreren Puzzleteile 10 sind so geformt, dass das zusammengesetzte Zielobjekt 2 von unten nach oben zu erstellen ist. Jedes Puzzleteil 10 ist beim Zusammensetzen des Zielobjekts 2 ausschließlich längs der Höhenrichtung Z entweder auf dem Untergrund U oder auf einem bereits abgelegten Puzzleteil 10 bzw. mehreren davon abzulegen. Jedes korrekt gelegte Puzzleteil 10 ist beispielsweise nur von oben abzulegen und kann keinesfalls von der Seite bzw. längs der zwei Breitenrichtungen X, Y gesteckt, d.h. herausgezogen oder eingeschoben, werden. Das Puzzle 1 wird somit durch die Schwerkraft zusammengehalten.

Einige der Puzzleteile 10 erstrecken sich über Ecken des Zielobjekts 2 bzw. stellen mehr als einen Sichtabschnitt 14 bereit. Diese Puzzleteile 10 sind jeweils mit gestrichelter Linie an der Ecke gezeichnet. Manche Puzzleteile 10 erstrecken sich nicht über Ecken des Zielobjekts 2, sondern grenzen an den Ecken an andere Puzzleteile 10, so dass deren zwei oder mehr korrespondierende Kontaktabschnitte 12 flächig aufeinander treffen.

Im Grunde genommen ist das Zielobjekt 2 in eine Vielzahl einzelner Puzzleteile 10 zersplittert und die Splitter sind in Korrekter Reihenfolge bzw. Anordnung zusammengesetzt, so dass alle Bruchflächen wieder flächig aneinander anliegen.

In **Fig. 1****,** rechts, ist weiter ein einzelnes Puzzleteil 10 der mehreren Puzzleteile 10 gezeigt, das eine Ecke des links in Fig. 1 dargestellten zusammengesetzten Zielobjekts 2 bilden kann bzw. bildet. Das einzelne Puzzleteil 10 weist beispielsweise vier insbesondere im Wesentlichen plane Kontaktabschnitte 12, zwei insbesondere im Wesentlichen plane Sichtabschnitte 14 und einen insbesondere im Wesentlichen planen Bodenabschnitt 16 auf. Die Sichtabschnitte 14 und der Bodenabschnitt 16 grenzen vorliegend quer bzw. senkrecht aneinander und/oder derart, um eine Ecke des Zielobjekts 2 zu bilden.

Dass die Kontaktabschnitte 12 des einzelnen Puzzleteils 10 im Wesentlichen plan sind, ist der vereinfachten Darstellung geschuldet. Typischerweise sind die Kontaktabschnitte 12 unregelmäßig und/oder uneben geformt.

Korrespondierende Kontaktabschnitte 12 sind insbesondere zumindest bereichsweise zueinander invers geformt.

Die Bodenabschnitte 16 bilden eine Grundfläche 6 des Zielobjekts 2, auf denen das Zielobjekt 2 vorliegend in Höhenrichtung Z aufgebaut ist.

Die Sichtabschnitte 14 bilden mehrere Sichtflächen 4 des Zielobjekts 2. Alle Sichtflächen 4 sind quer bzw. senkrecht zueinander angeordnet. Die in Fig. 1 oben liegende Sichtfläche 4 ist parallel zu einer Grundfläche 6 angeordnet und kann auch als weitere Grundfläche 7 dienen, wobei die Grundfläche 6 dann wahlweise als Sichtfläche 4 dienen kann. Anders gesagt kann der Quader auch umgekehrt aufgebaut werden.

Die mehreren Puzzleteile 10 weisen jeweils eine zumindest bereichsweise plane Oberfläche als den Kontaktabschnitt 12 bzw. die Kontaktabschnitte 12 auf. Der Kontaktabschnitt 12 kann alternativ oder ergänzend auch gewölbt und/oder zumindest bereichsweise regellos geformt sein, beispielsweise in der Art von Bruchflächen.

Die mehreren Puzzleteile 10 sind jeweils frei von Klemm- und/oder Steckverbindern ausgebildet. Die mehreren Puzzleteile 10 liegen vorzugsweise lose aneinander an.

Die mehreren Puzzleteile 10 sind jeweils frei von Löchern und/oder Durchgängen ausgebildet. Es handelt sich bei den mehreren Puzzleteilen 10 nicht um Klemmbausteine.

Ein Teil der mehreren Puzzleteile 10 weist jeweils zumindest einen Sichtabschnitt 14 auf, der bei zusammengesetztem Zielobjekt 2 außen liegt. Ein weiterer Teil der mehreren Puzzleteile 10 weist keinen bei zusammengesetztem Zielobjekt 2 außen liegenden Abschnitt auf; solche Puzzleteile 10 sind beispielsweise innenliegende Puzzleteile 10, die nach dem Zusammenbau des Zielobjekts 2 nicht sichtbar sind.

Optional sind die mehreren Puzzleteile 10 zumindest teilweise ausgebildet, magnetisch aneinander zu haften.

Optional ist ein Magnetstab bzw. ein Werkzeug vorgesehen, beispielsweise um ein Puzzleteil 10 insbesondere magnetunterstützt zu angeln und/oder um Identifikationsmerkmale von Puzzleteilen 10 auszulesen bzw. sichtbar zu machen.

Optional weisen die mehreren Puzzleteile 10 zur Erkennung von Relativpositionen der mehreren Puzzleteile 10 teilweise oder jeweils ein sichtbares und/oder auslesbares Identifikationsmerkmal auf und/oder sind zur Kommunikation untereinander ausgebildet.

Die mehreren Puzzleteile 10 sind exemplarisch mit oder aus einer, insbesondere zumindest bereichsweise transparenten, transluzenten und/oder intransparenten, Polymerzusammensetzung gebildet. Beispielsweise handelt es sich bei der Polymerzusammensetzung um ABS-Kunststoff.

Optional sind die mehreren Puzzleteile 10 mit oder aus einem Metallwerkstoff, Mineralwerkstoff und/oder Holzwerkstoff gebildet.

Einige der mehreren Puzzleteile 10 können einen Bodenabschnitt 16 bzw. Bodenabschnitte 16 umfassen. Das zusammengesetzte Zielobjekt 2 weist eine aus den Bodenabschnitten 16 gebildete und sich längs der Breitenrichtungen X, Y erstreckende Grundfläche 6 auf. Die Grundfläche 6 ist vorliegend eben. Die Grundfläche 6 ist vorliegend eckig bzw. viereckig bzw. quadratisch begrenzt. Die Grundfläche 6 kann auch bereichsweise gekrümmt begrenzt sein.

Einige oder alle der Kontaktabschnitte 12 verlaufen zumindest bereichsweise schräg oder quer zur Grundfläche 6.

Das dargestellte Puzzle 1 kann in zwei entgegengesetzte Richtungen aufgebaut werden. Die vorliegend auf dem Untergrund U anliegende Grundfläche 6 kann auch nach oben zeigen, um das Puzzle 1 von einer gegenüberliegenden weiteren Grundfläche 7 aufzubauen. Das Puzzle 1 ist in beiden Anordnungen stabil aufbaubar.

Einige der mehreren Puzzleteile 10 umfassen weitere Bodenabschnitte 17, wobei das zusammengesetzte Zielobjekt 2 die aus den weiteren Bodenabschnitten 17 gebildete, vorliegend viereckige bzw. quadratische, weitere Grundfläche 7 aufweist, wobei die weitere Grundfläche 7 eben ist, wobei einige oder alle der Kontaktabschnitte 12 zumindest bereichsweise schräg oder quer zur weiteren Grundfläche 7 verlaufen, und wobei die Grundfläche 6 und die weitere Grundfläche 7 voneinander abgewandt zueinander verlaufen. Vorliegend sind die Grundflächen 6, 7 parallel angeordnet.

Das Puzzle 1 weist eine in **Fig. 2A** dargestellte Basis 20 zur Aufnahme der mehreren Puzzleteile 10 auf. Die Basis 20 ist ausgebildet zum Einfassen der Grundfläche 6 des zusammengesetzten Zielobjekts 2. Insbesondere ist die Basis 20 ausgebildet zum wahlweisen Einfassen der Grundfläche 6 oder der weiteren Grundfläche 7 des zusammengesetzten Zielobjekts 2.

In **Fig. 2B** ist in einer Seitenansicht auf eine von vorliegend mehreren aus Sichtabschnitten 14 gebildeten Sichtflächen 4 dargestellt, dass das Puzzle 1 in zusammengesetztem Zustand bzw. das zusammengesetzte Zielobjekt 2 in der Basis 20 aufgenommen und eingefasst ist. Das Zielobjekt 2 baut auf einer Grundplatte der Basis 20 auf, die mit einem Rahmen versehen ist. Insoweit kann die Basis die Grundplatte und/oder den Rahmen aufweisen.

Es ist auch möglich, dass das Zielobjekt 2 direkt auf dem Untergrund U aufbaut und die Basis 20 zumindest einen Rahmen und vorzugsweise keine Grundplatte aufweist. Insbesondere kann die Basis 20 einen Durchgang bzw. eine Aufnahme zur Aufnahme des Zielobjekts 2 aufweisen.

Die mehreren Puzzleteile 10 jeweils und/oder die Basis 20 kann/können zumindest ein Leuchtmittel umfassen. Die Basis 20 weist einen Anschluss 22, beispielsweise einen USB-C-Anschluss, zur Stromversorgung und einen Energiespeicher 24 bzw. einen Akku auf, beispielsweise um das zumindest eine Leuchtmittel zu betreiben und/oder die mehreren Puzzleteile 10 zu versorgen.

Vorliegend ist eine mit dem Anschluss 22 verbundene und/oder in die Basis 20 integrierte Kommunikationsschnittstelle 26 zur Kommunikation mit einem externen Endgerät, beispielsweise Computer, Smartphone und/oder Tablet, vorgesehen.

Mehrere oder alle der mehreren Puzzleteile 10 können mit jeweils einem Identifikationsmerkmal versehen sein. Es ist möglich, dass das Identifikationsmerkmal unter UV-Licht, beispielsweise vom Magnetstab bzw. Werkzeug, sichtbar gemacht werden kann und/oder ausgelesen werden kann.

Die Kontaktabschnitte 12 können einheitlich gefärbt und/oder markiert sein, beispielsweise um diese zu erkennen und von anderen Abschnitten 14, 16 zu unterscheiden.

Die Sichtabschnitte 14 können einheitlich gefärbt und/oder markiert sein. Beispielsweise können so unterschiedlich gefärbte Sichtflächen 4 bereitgestellt werden.

Die Bodenabschnitte 16 können einheitlich gefärbt und/oder markiert sein. Beispielsweise kann so die Grundfläche 6 erkannt werden.

Das zusammengesetzte Zielobjekt 2 weist die aus den Sichtabschnitten 14 gebildeten Sichtflächen 4 auf, wobei die Sichtflächen 4 unterschiedlich gefärbt und/oder markiert sind. Beispielsweise sind die Sichtflächen 4 mit Mustern, Farbverläufen oder dergleichen bedruckt.

Es ist auch möglich, dass die Kontaktabschnitte 12 und die Sichtabschnitte 14 und die Bodenabschnitte 16 unterschiedlich gefärbt und/oder markiert sind.

Die zueinander korrespondierenden Kontaktabschnitte 12 können gleich oder komplementär gefärbt und/oder markiert sein.

Bei zusammengesetztem Zielobjekt 2 sind zur Grundfläche 6 bzw. zur weiteren Grundfläche 7 weisende Kontaktabschnitte 12 andersartig gefärbt und/oder markiert als bei zusammengesetztem Zielobjekt 2 nicht zur Grundfläche 6 bzw. weiteren Grundfläche 7 weisende Kontaktabschnitte 12.

Das zusammengesetzte Zielobjekt 2 ist als Vollkörper vorgesehen und weist vorliegend keine Ausnehmung und keinen Hohlraum auf. Davon abgesehen können die mehreren Puzzleteile 10 wohl aber in sich hohl ausgebildet sein, beispielsweise im Fall der Verwendung von spritzgegossenen Puzzleteilen 10.

Das Puzzle 1 kann ergänzend eine Verbindungsstruktur aufweisen, die zum Verbinden von dem Zielobjekt 2 mit einem weiteren aus mehreren Puzzleteilen in die Höhenrichtung Z und die zwei Breitenrichtungen X, Y auf dem Untergrund U zusammengesetzten Zielobjekts 2 vorgesehen ist. Die Verbindungsstruktur kann als Brückenelement zur Auflage auf den zwei Zielobjekten 2 ausgebildet sein.

**Fig. 3** zeigt einen aus einem Puzzleteil 10' gebildeten Eckbereich eines nur abschnittsweise gezeigten zusammengesetzten Zielobjekts. In dem Eckbereich treffen, exemplarisch, drei Sichtflächen senkrecht aufeinander.

Das Puzzleteil 10' im Eckbereich grenzt mit drei Kontaktabschnitten 12 an Kontaktabschnitte 12 umliegender Puzzleteile 10. Ersichtlich weisen zwischen korrespondierenden Kontaktabschnitten 12 gebildete Richtungen R1 und R2 anteilig entgegen einer Höhenrichtung Z und anteilig längs zweier Breitenrichtungen X, Y. Der unterseitige Kontaktabschnitt 12 des Puzzleteils 10' ist beispielsweise zumindest bereichsweise im Wesentlichen plan oder gekrümmt bzw. gewölbt geformt. Einfach gesagt, beispielsweise, ist ein unterseitiger Kontaktabschnitt 12 des Puzzleteils 10' im Eckbereich im Wesentlichen abschüssig. Das Puzzleteil 10' ist instabil angeordnet.

Man kann im Grunde also nicht davon sprechen, dass das Puzzleteil 10' eingerichtet ist, durch flächig aneinander anliegende korrespondierende Kontaktabschnitte 12 längs der Breitenrichtungen X, Y lagefixiert und/oder formschlüssig an den anderen Puzzleteilen festgelegt zu sein. Das Puzzleteil 10' ist nicht nur latent instabil angeordnet, sondern - wenn man die Haftreibung ignoriert - manifest instabil.

### Bezugszeichenliste

- 1: Puzzle
- 2: Zielobjekt
- 4: Sichtfläche
- 6: Grundfläche
- 7: weitere Grundfläche

- 10: Puzzleteil
- 12: Kontaktabschnitt
- 14: Sichtabschnitt
- 16: Bodenabschnitt
- 17: weiterer Bodenabschnitt

- 20: Basis
- 22: Anschluss
- 24: Energiespeicher
- 26: Kommunikationsschnittstelle

- R1: Richtung
- R2: Richtung
- U: Untergrund
- X: Breitenrichtung
- Y: Breitenrichtung
- Z: Höhenrichtung

## Patentansprüche

1. Puzzle (1) zum Erstellen eines aus mehreren Puzzleteilen (10) in eine Höhenrichtung (Z) und zwei Breitenrichtungen (X, Y) auf einem Untergrund (U) zusammengesetzten Zielobjekts (2), beispielsweise Pyramide oder Quader, das Puzzle (1) aufweisend die mehreren Puzzleteile (10), wobei
jedes der mehreren Puzzleteile (10) einen Kontaktabschnitt (12) oder mehrere davon aufweist und unter jeweils zwei oder mehr der mehreren Puzzleteile (10) zueinander korrespondierende Kontaktabschnitte (12) vorgesehen sind, die bei zusammengesetztem Zielobjekt (2) flächig aneinander anliegen;
die mehreren Puzzleteile (10) einen Anteil von 50%, 70%, 90%, oder mehr an untereinander einzigartig dreidimensional geformten Puzzleteilen (10) umfassen; und
die mehren Puzzleteile (10) eingerichtet sind, durch die flächig aneinander anliegenden korrespondierenden Kontaktabschnitte (12) zumindest längs der zwei Breitenrichtungen (X, Y) lagefixiert zueinander und/oder formschlüssig aneinander festgelegt zu sein.

2. Puzzle (1) nach dem voranstehenden Anspruch, wobei
die mehreren Puzzleteile (10) so geformt sind, dass das zusammengesetzte Zielobjekt (2) von unten nach oben zu erstellen ist, und dass jedes Puzzleteil (10) beim Zusammensetzen des Zielobjekts (2) ausschließlich längs der Höhenrichtung (Z) auf dem Untergrund (U) oder auf bereits abgelegten Puzzleteilen (10) abzulegen ist.

3. Puzzle (1) nach einem der voranstehenden Ansprüche, wobei
die mehreren Puzzleteile (10) jeweils eine zumindest bereichsweise regellos geformte, plane und/oder gewölbte Oberfläche als den Kontaktabschnitt (12) aufweisen und frei von Klemm- und/oder Steckverbindern ausgebildet sind,
einige oder alle der mehreren Puzzleteile (10) frei von Löchern und/oder Durchgängen ausgebildet sind,
ein Teil der mehreren Puzzleteile (10) jeweils zumindest einen Sichtabschnitt (14) aufweist, der bei zusammengesetztem Zielobjekt (2) außen liegt, und bevorzugt
ein weiterer Teil der mehreren Puzzleteile (10) keinen bei zusammengesetztem Zielobjekt (2) außen liegenden Abschnitt aufweist.

4. Puzzle (1) nach einem der voranstehenden Ansprüche, wobei
die zueinander korrespondierenden Kontaktabschnitte (12) unter allen Kontaktabschnitten (12) jeweils einzigartig dreidimensional geformt sind.

5. Puzzle (1) nach einem der voranstehenden Ansprüche, wobei die mehreren Puzzleteile (10), insbesondere zur Erkennung von Relativpositionen der mehreren Puzzleteile (10),
jeweils ein sichtbares und/oder auslesbares Identifikationsmerkmal aufweisen, und/oder
zur Kommunikation untereinander ausgebildet sind.

6. Puzzle (1) nach einem der voranstehenden Ansprüche, wobei
die mehreren Puzzleteile (10) mit oder aus einer, insbesondere zumindest bereichsweise transparenten, transluzenten und/oder intransparenten, Polymerzusammensetzung gebildet sind, oder
die mehreren Puzzleteile (10) mit oder aus einem Metallwerkstoff, Mineralwerkstoff und/oder Holzwerkstoff gebildet sind; und/oder
die mehreren Puzzleteile (10) ausgebildet sind, magnetisch aneinander zu haften.

7. Puzzle (1) nach einem der voranstehenden Ansprüche, wobei
einige der mehreren Puzzleteile (10) Bodenabschnitte (16) umfassen, wobei das zusammengesetzte Zielobjekt (2) eine aus den Bodenabschnitten (16) gebildete und sich längs der Breitenrichtungen (X, Y) erstreckende Grundfläche (6) aufweist, wobei die Grundfläche (6) eben ist, vorzugsweise wobei die Grundfläche (6) bereichsweise gekrümmt und/oder eckig begrenzt ist;
einige oder alle der Kontaktabschnitte (12) zumindest bereichsweise schräg oder quer zur Grundfläche (6) verlaufen; und vorzugsweise
einige der mehreren Puzzleteile (10) weitere Bodenabschnitte (17) umfassen, wobei das zusammengesetzte Zielobjekt (2) eine aus den weiteren Bodenabschnitten (17) gebildete weitere Grundfläche (7) aufweist, wobei die weitere Grundfläche (7) eben ist, vorzugsweise wobei die weitere Grundfläche (7) bereichsweise gekrümmt und/oder eckig begrenzt ist; und vorzugsweise
einige oder alle der Kontaktabschnitte (12) zumindest bereichsweise schräg oder quer zur weiteren Grundfläche (7) verlaufen; und vorzugsweise wobei die Grundflächen (6, 7) voneinander abgewandt und/oder quer zueinander verlaufen.

8. Puzzle (1) nach einem der voranstehenden Ansprüche, umfassend eine Basis (20) zur Aufnahme der mehreren Puzzleteile (10), insbesondere wobei die Basis (20) ausgebildet ist
zum Einfassen der Grundfläche (6) des zusammengesetzten Zielobjekts (2), oder
zum wahlweisen Einfassen der Grundfläche (6) oder der weiteren Grundfläche (7) des zusammengesetzten Zielobjekts (2).

9. Puzzle (1) nach einem der voranstehenden Ansprüche, wobei
die mehreren Puzzleteile (10) jeweils und/oder die Basis (20) zumindest ein Leuchtmittel umfasst/umfassen;
die Basis (20) einen Anschluss (22) zur Stromversorgung und optional einen Energiespeicher (24) aufweist, insbesondere um das zumindest eine Leuchtmittel zu betreiben und/oder die mehreren Puzzleteile (10) zu versorgen; und
das Puzzle (1) eine, insbesondere mit dem Anschluss (22) verbundene und/oder in die Basis (20) integrierte, Kommunikationsschnittstelle (26) zur Kommunikation mit einem externen Endgerät, beispielsweise Smartphone, aufweist.

10. Puzzle (1) nach einem der voranstehenden Ansprüche, wobei
die Kontaktabschnitte (12) einheitlich gefärbt und/oder markiert sind,
die Sichtabschnitte (14) einheitlich gefärbt und/oder markiert sind, und/oder
die Bodenabschnitte (16) einheitlich gefärbt und/oder markiert sind.

11. Puzzle (1) nach einem der voranstehenden Ansprüche, wobei
das zusammengesetzte Zielobjekt (2), insbesondere aus den Sichtabschnitten (14) gebildete, Sichtflächen (4) aufweist, die unterschiedlich gefärbt und/oder markiert sind.

12. Puzzle (1) nach einem der voranstehenden Ansprüche, wobei
die Kontaktabschnitte (12) und die Sichtabschnitte (14) und optional die Bodenabschnitte (16) unterschiedlich gefärbt und/oder markiert sind, und/der
die zueinander korrespondierenden Kontaktabschnitte (12) gleich oder komplementär gefärbt und/oder markiert sind, und/oder
bei zusammengesetztem Zielobjekt (2) zur Grundfläche (6) weisende Kontaktabschnitte (12) andersartig gefärbt und/oder markiert sind, als bei zusammengesetztem Zielobjekt (2) nicht zur Grundfläche (6) weisende Kontaktabschnitte (12).

13. Puzzle (1) nach einem der voranstehenden Ansprüche, wobei
das zusammengesetzte Zielobjekt (2) als Vollkörper vorgesehen ist oder eine Ausnehmung und/oder einen Hohlraum aufweist, und/oder
das Puzzle (1) eine Verbindungsstruktur aufweist, die zum Verbinden von dem Zielobjekt (2) mit einem weiteren aus mehreren Puzzleteilen (10) in die Höhenrichtung (Z) und die zwei Breitenrichtungen (X, Y) auf dem Untergrund (U) zusammengesetzten Zielobjekts (2) vorgesehen ist, und vorzugsweise die Verbindungsstruktur als Brückenelement zur Auflage auf den zwei Zielobjekten (2) ausgebildet ist.

14. Computersimulation eines Puzzles (1), wobei das Puzzle (1) nach einem der voranstehenden Ansprüche ausgebildet ist, insbesondere wobei das Puzzle (1) augmentiert wird.

15. Computerprogrammprodukt, das beim Ausführen auf einem Computer dazu führt, dass die Computersimulation nach Anspruch 14 bereitstellbar ist.
